# FASCICULE DE BREVET EUROPEEN

(11) **EP 4 337 558 B1**
(45) Date de publication et mention de la délivrance du brevet: **16.04.2025**
(21) Numéro de dépôt: 22727932.0
(22) Date de dépôt: 09.05.2022
(51) Int. Cl.: B65D 27/14, B65D 27/34, B65D 27/06, B65D 27/38, B65D 30/20, B65D 33/18, B31B 70/10, B31B 70/62, B31B 70/81, B31B 155/00, B31B 160/20

(54) **ENVELOPPE, PROCÉDÉ DE FABRICATION ET MACHINE**
UMSCHLAG, HERSTELLUNGSVERFAHREN UND MASCHINE
ENVELOPE, MANUFACTURING PROCESS AND MACHINE

(30) Priorité: 12.05.2021 FR 2105063
(43) Date de publication de la demande: 20.03.2024
(73) Titulaire: Holweg Group, 67120 Molsheim (FR)
(72) Inventeur: RITONDO, Cédric, 57120 MOLSHEIM (FR)
(74) Mandataire: Brungard, Yves Francois
(86) Numéro de dépôt international: PCT/EP2022/062442
(87) Numéro de publication internationale: WO 2022/238304

(56) Documents cités:
- EP-A1- 3 564 146
- WO-A1-2016/097310
- DE-U1- 8 901 531
- FR-A- 1 270 400
- KR-B1- 101 956 556
- US-A- 5 002 220

## Description

### Domaine technique

L'invention concerne une enveloppe formée par au moins une feuille de matériau flexible, un procédé de fabrication d'une enveloppe et une machine de fabrication d'enveloppes flexibles.

### Technique antérieure

On connaît depuis longtemps des procédés industriels de fabrication de sacs en matière flexible telle que du papier ou de la matière synthétique. Par exemple, le document FR 1 270 400 décrit une machine et un procédé dans lequel une bande est déroulée puis formée en boyau. Le boyau est aplati de telle sorte qu'il comporte une première et une deuxième paroi, puis le boyau est sectionné en tronçons de telle sorte qu'à chaque extrémité du tronçon subsiste une patte qui prolonge la première ou la deuxième paroi. Dans une étape de pliage, la patte est pliée et collée en étant rabattue sur la paroi autre que celle dont la patte est issue. On peut ainsi fabriquer des sacs à une grande cadence avec une grande variété de matières et de formats.

Le document FR 786 579 montre plusieurs exemples de cette technique. Il montre en particulier sur les figures 4 à 6 un procédé de fabrication dans lequel la bande de papier est munie à intervalles réguliers de lignes de perforations transversales, avec une ligne au centre et deux lignes, décalées axialement par rapport à la ligne centrale sur chaque lisière de la bande. Le boyau est formé en repliant chaque bord par-dessus la partie centrale et en collant entre eux les deux bords le long d'une jonction centrale de telle sorte que les perforations forment deux lignes transversales décalées respectivement sur l'une et l'autre des faces du boyau. Le boyau ainsi formé passe entre une paire de galets d'entraînement qui entraînent le boyau à une vitesse constante. La partie avant du boyau est saisie par le dispositif de pliage qui comporte un tambour et un rouleau de pliage contrarotatifs. Le tambour et le rouleau de pliage tournent avec une vitesse périphérique supérieure à celle de la paire de galets d'entraînement. Le rouleau de pliage comporte une barre apte à pincer l'avant du boyau contre le tambour, de telle sorte que la partie avant du boyau est tirée et séparée par déchirement le long des perforations pour former un tronçon. À la séparation, du fait des décalages entre les lignes de perforation, une patte arrière est ainsi formée sur le tronçon, de même qu'une patte avant à l'extrémité du boyau. Cette patte avant se retrouvera sur le tronçon suivant. La patte avant est repliée par le dispositif de pliage sur une zone encollée pour fermer la partie avant du tronçon. Pour cela, le rouleau comporte en outre une lame de pliage, placée juste en arrière de la barre, qui pousse le boyau dans une pince portée par le tambour de manière à plier le boyau.

Dans une variante, le boyau est formé avec des soufflets qui relient la première et la deuxième paroi. Le document WO 2016 097310 A1 montre un exemple de tels sacs. Ce document montre en outre une machine permettant de former une enveloppe à partir du boyau en utilisant deux stations comportant chacune une paire de cylindres contrarotatifs et dont le travail permet de réaliser la séparation en tronçons et l'arrachement d'un déchet pour faire apparaître une patte à l'avant du tronçon sur la même paroi que la patte arrière. Ainsi, après repliement des pattes, celle-ci sont appliquées sur la même paroi.

De tels sacs peuvent être utilisés comme enveloppes d'expédition. Dans ce cas, la patte arrière est munie d'une couche adhésive, par exemple protégée par des moyens de protection tels qu'une feuille de papier siliconé. Cette feuille peut être retirée, laissant apparaître la couche adhésive. La patte arrière sert de volet de fermeture qui peut être replié en amenant la couche adhésive contre la paroi opposée à celle dont la patte arrière est issue, de manière à ce que la couche adhésive colle sur la paroi et scelle l'enveloppe. Ainsi, la paroi dont les pattes sont issues présente une face lisse lorsque les pattes sont collées sur la face opposée pour fermer l'enveloppe. Lorsque l'enveloppe est reçue par son destinataire, celui-ci déchire l'extrémité de l'enveloppe, par exemple en niveau du volet, pour accéder au contenu de celle-ci.

Lors de la fabrication des sacs, l'enlèvement du déchet est une limitation : d'une part, on constate que c'est un facteur limitant pour la vitesse de fabrication des sacs, et d'autre part le volume important de déchets est toujours une contrainte à gérer. Par ailleurs, le réglage d'une telle machine nécessite une haute technicité. Le changement de format de sacs prend un grand temps de réglage, notamment en cas de changement de laize, car il est nécessaire de changer les moyens de perforations.

Le document FR 1 270 400, déjà cité, expose également un procédé de fabrication utilisable pour les enveloppes. Une feuille de papier continue est déroulée puis des découpes sont faites sur les lisières de manière à dégager des coutures de collage symétriques par rapport à un milieu longitudinal de la feuille et s'étendant le long d'une zone de la feuille que l'on nomme un volet supérieur. Les coutures sont pliées longitudinalement sur la feuille et enduites de colle sur la face supérieure, opposée au volet supérieur. La feuille est débitée en tronçons, par exemple par une coupe franche et pliée le long d'un pli transversal pour délimiter un volet inférieur qui est rabattu par-dessus le volet supérieur. Le volet inférieur est ainsi collé aux coutures et le contenant est délimité entre le volet supérieur et le volet inférieur. La coupe est faite de telle sorte qu'une patte subsiste en prolongement du volet supérieur à l'opposé du pli transversal.

Le fait de réaliser une coupe franche au lieu d'un arrachement donne un sac avec une qualité perçue comme meilleure, le bord étant plus net. Cependant, ce procédé génère également des déchets pour réaliser les coutures latérales.

Il est possible de déposer une couche de colle de fermeture protégée par une bande de protection sur la patte de telles enveloppes. Cependant, la couche de colle de fermeture ne peut pas s'étendre jusqu'aux bords latéraux de la patte. De ce fait, une fois l'enveloppe fermée, il reste toujours une partie de la patte qui n'est pas maintenue sur la paroi de l'enveloppe. De plus, il n'est pas aisé de saisir la bande de protection, car il faut au préalable la séparer de la paroi où elle est déposée, par exemple en cintrant cette paroi.

Le document EP-3564146-A1 montre un procédé de fabrication de sac assez similaire à celui de FR 1 270 400, mais qui s'en distingue en ce qu'aucune découpe n'est faite en lisière. Les volets repliés l'un sur l'autre sont collés ensemble le long des lisières. Le procédé n'a ainsi pas de déchet généré, mais la largeur utile du sac est réduite de la largeur des zones collées l'une sur l'autre. De plus, ce genre de collage est plus fragile, car les contraintes d'écartement d'un volet par rapport à l'autre sont concentrées au bord de la zone encollée.

Dans l'art antérieur, US 5 002 220 A divulgue une enveloppe et une méthode de fabrication d'une enveloppe.

### Exposé de l'invention

L'invention vise à fournir une enveloppe dont la fermeture soit de bonne qualité et facile à réaliser. Elle vise aussi à fournir un procédé et une machine de fabrication à grande cadence de telles enveloppes, avec ou sans soufflets, qui ne génère pas de déchets et qui soit facile à régler.

Avec ces objectifs en vue, l'invention a pour objet une enveloppe selon la revendication 1.

Une telle enveloppe est utilisée en commençant par détacher la zone prédécoupée et en entraînant avec celle-ci la bande de protection pour libérer la couche de colle de fermeture. La couche de colle qui reste sur l'enveloppe s'étend jusqu'au bord de la partie restante, ce qui, dans le cas d'une patte de fermeture, permet de coller celle-ci entièrement et évite qu'une partie de la patte qui ne soit pas maintenue sur la paroi de l'enveloppe. De plus, l'enlèvement de la bande de protection en est facilité. Il suffit de saisir la zone prédécoupée sur son épaisseur, puis de tirer sur l'ensemble pour retirer la bande de protection en détachant la zone prédécoupée. On peut prévoir une zone prédécoupée à chaque extrémité de la bande de protection. Le matériau flexible est par exemple du papier de grammage varié, par exemple entre 40 et 150 g/m², de la matière synthétique, du textile ou une combinaison de ces matières. La bande de protection est par exemple en papier avec, sur une face, une couche siliconée qui vient en contact avec la colle de fermeture, ce qui permet de détacher la bande de protection sans la déchirer et en laissant la colle de fermeture sur l'enveloppe.

Selon un perfectionnement, la zone prédécoupée comporte une couche de colle renforcée recouverte par la bande de protection, la bande de protection adhérant plus fortement sur la couche de colle renforcée que sur la couche de colle de fermeture. On facilite encore plus l'enlèvement de la bande de protection, car une traction sur la zone prédécoupée suffit, même sans pincer la bande de protection avec la zone prédécoupée. La bande de protection reste bien collée sur la zone prédécoupée, du fait de la couche de colle renforcée.

Selon un perfectionnement alternatif, la zone prédécoupée est repliée sur un dos de la bande de protection, la couche de colle de fermeture sur la zone prédécoupée étant collée sur ledit dos de la bande de protection, le dos de la bande de protection adhérant plus fortement sur la couche de colle que la face opposée au dos n'adhère sur la couche de colle de fermeture. La même colle est utilisée pour obtenir un collage différent, en utilisant une qualité différente d'adhésion selon que la face utilisée est couchée ou non. La bande de protection comporte une face couchée ayant une propriété anti-adhérente et une face opposée non traitée, et sur laquelle l'adhésion de la colle est plus forte. La zone prédécoupée fait partie par exemple d'un ourlet ou d'une joue de soufflet tels que définis plus loin.

Dans un mode de réalisation, les volets sont reliés le long des bords latéraux par des soufflets, chaque soufflet comportant deux joues.

Selon une disposition, dans le cas de soufflets, la zone prédécoupée s'étend sur toute la largeur du soufflet au moins. Ainsi, la partie du soufflet le long de la bande de protection sera retirée entièrement avec la bande de protection.

Selon un perfectionnement, l'enveloppe comporte au moins deux bandes de protection en parallèle dans une direction transversale, et au moins une zone prédécoupée pour chaque bande de protection. Ainsi, l'enveloppe est réutilisable en étant fermée d'abord après le retrait d'une première des bandes de protection et des zones prédécoupées qui y sont attachées, puis une deuxième fois après le retrait de la deuxième bande de protection et des zones prédécoupées qui y sont attachées. On peut prévoir une ligne d'affaiblissement entre les deux bandes pour obtenir plus sûrement l'ouverture de l'enveloppe sans déchirer la partie où est la deuxième bande.

Selon une caractéristique, les bords du volet supérieur et du volet inférieur au niveau de l'ouverture sont décalés l'un de l'autre pour laisser une zone de patte s'étendant sur le volet inférieur entre lesdits bords, la bande de protection s'étendant sur la zone de patte. Une patte est ainsi formée qui permet de fermer l'enveloppe en repliant la patte et en la collant sur le volet supérieur.

Selon un mode de réalisation, la couche de colle de fermeture est subdivisée en une première, une deuxième et une troisième partie s'étendant transversalement, le volet inférieur comportant une première et une deuxième ligne d'affaiblissement entre la première et la deuxième partie, respectivement la deuxième et la troisième partie, la bande de protection comportant une troisième ligne d'affaiblissement alignée avec la première ligne d'affaiblissement et une quatrième ligne d'affaiblissement alignée avec la deuxième ligne d'affaiblissement, les lignes d'affaiblissement s'étendant à travers la zone prédécoupée. Une telle enveloppe est réutilisable dans la mesure où on peut fermer l'enveloppe une première fois en détachant la bande de protection pour libérer la première partie de la couche de colle de fermeture et la coller sur le volet supérieur, puis on peut ouvrir l'enveloppe en arrachant la lanière de matériau délimitée entre la première et la deuxième ligne d'affaiblissement et la partie de la bande de protection située entre la troisième et la quatrième ligne. Enfin on peut fermer une deuxième fois l'enveloppe en libérant la troisième partie de la couche de colle de fermeture en retirant le reste de la bande de protection pour la coller sur le volet supérieur.

Selon un mode de réalisation, la bande de protection et la couche de colle de fermeture sont recouvertes au moins en partie par le volet supérieur. Ainsi, lors du retrait de la bande de protection, les volets supérieur et inférieur pourront coller ensemble par l'intérieur. Ceci permet d'obtenir une fermeture particulièrement étanche.

Selon un perfectionnement de ce mode de réalisation, la bande de protection et la couche de colle de fermeture s'étendent sur toute la périphérie de l'ouverture. Ainsi, après le retrait de la bande de protection, la fermeture de l'enveloppe est particulièrement étanche en ne laissant aucun passage ouvert au niveau de l'ouverture.

Selon un mode de réalisation, le volet supérieur et le volet inférieur sont issus d'une même feuille formée en boyau et collée lisière sur lisière. Une telle enveloppe est par exemple obtenue selon un procédé de fabrication du document WO 2016 097310 A1.

Selon un perfectionnement de ce mode de réalisation, les bords des volets le long de l'ouverture sont alignés. La bande de protection se trouve alors à l'intérieur du sac, ce qui permet de coller les volets l'un sur l'autre sans pliage.

Selon un autre perfectionnement, le bord du volet supérieur le long de l'ouverture déborde du volet inférieur, la zone prédécoupée s'étendant sur toute la largeur du volet supérieur en retrait du bord du volet inférieur. La partie de déchet qui est habituellement détachée dans le procédé de fabrication reste en place dans cette version. La couche de colle de fermeture et la bande de protection s'étend sur cette partie de déchet qui sera enlevée par l'utilisateur de l'enveloppe, en retirant ensembles la bande de protection et la partie de déchet.

Selon un autre mode de réalisation, le volet supérieur et le volet inférieur sont issus d'une même feuille de matériau pliée le long d'un pli de rabattement transversal, perpendiculaire aux bords latéraux des volets, vers une face interne, l'enveloppe comportant un ourlet formé sur chaque bord latéral, l'ourlet du volet supérieur étant collé à l'ourlet du volet inférieur sur des faces de couture. Ceci correspond par exemple au procédé de fabrication du document FR 1 270 400 aux figures 3 et 4, mais avec la différence que les lisières ne sont pas découpées mais ourlées en continu.

Selon un mode de réalisation, l'ourlet est relié à une partie centrale du volet par l'intermédiaire d'une joue repliée sur la partie centrale, de telle sorte qu'un soufflet est formé par deux joues réunies par les ourlets collés entre eux. La même technique qu'exposée précédemment s'applique également pour obtenir des enveloppes avec soufflets. Les soufflets sont réalisés par l'assemblage de deux joues, collées au milieu du soufflet. Les joues sont obtenues en pliant longitudinalement les lisières de la feuille de matériau flexible.

Selon un perfectionnement, l'ourlet est collé sur la face opposée à la face de couture le long de l'un des éléments seulement parmi le volet supérieur et le volet inférieur. Ainsi, en considérant l'une des lisières de l'enveloppe fabriquée, les deux ourlets sont superposés et collés entre eux et, de plus, l'un deux seulement est collé sur la joue le cas échéant, ou sur la face interne du volet. On constate que cette disposition permet de solliciter le collage essentiellement en glissement d'un ourlet sur l'autre, alors que sans le collage, la contrainte est concentrée au bord du collage et déchire le collage plus facilement.

L'invention a aussi pour objet un procédé de fabrication d'une enveloppe, selon la revendication 17.

La couche de colle de fermeture, la bande de protection et les lignes de prédécoupe sont réalisées à plat et par des opérations lors du déroulement continu de la feuille, ce qui se prête à une haute cadence de fabrication. La formation en enveloppe est réalisée par la suite par pliage et séparation de la feuille en tronçons.

Selon un mode de fabrication :
- on forme avec un ourleur un ourlet sur chaque lisière de la feuille avant le pliage et on encolle les ourlets sur au moins une longueur d'un volet supérieur ou d'un volet inférieur sur une face de couture,
- on forme avec des moyens de pliage un pliage de la feuille le long d'un pli de rabattement transversal pour rabattre le volet supérieur sur le volet inférieur contre une face interne de la feuille, les moyens de pliage ramenant pour chaque lisière ourlet contre ourlet par la face de couture de manière à obtenir le collage des ourlets entre eux pour réunir le volet supérieur et le volet inférieur le long des lisières,
- on coupe la feuille par une coupe transversale faite par des moyens de coupe pour former un tronçon avant ou après le pliage des volets l'un sur l'autre, le tronçon formant l'enveloppe à la fin des opérations.

Ce procédé permet de produire des sacs du type enveloppe sans produire de déchets, donc sans limitation de la cadence due à la gestion de l'évacuation de tels déchets. Le procédé reprend le principe exposé dans le document FR 1 270 400 mais sans nécessiter de découpe des lisières. En effet, les lisières sont pliées sur toute leur longueur pour former les ourlets et ceux-ci sont rabattus l'un sur l'autre après encollage pour assembler les deux volets pliés l'un sur l'autre. La coupe peut être réalisée par des moyens de coupe franche, c'est-à-dire par cisaillement, ce qui donne une bonne qualité perçue de la coupe. La coupe pourrait encore être obtenue par arrachement, c'est-à-dire par traction sur une portion munie de perforations en amorce d'une ligne de découpe. Le système de coupe est le même quelque que soit la largeur du sac à produire. Il est donc aisé de changer de laize contrairement à la fabrication de sac du type pochette par arrachement d'un déchet qui nécessite de mettre en place un outillage spécifique pour la réalisation de perforations spécifiques à la laize.

Selon un mode de réalisation, la coupe transversale s'étend sur la bande de protection pour séparer la bande de protection en une première partie sur le volet supérieur et une deuxième partie sur le volet inférieur, la première partie et la deuxième partie étant superposées après le pliage au moins partiellement. On réalise ainsi une bande de protection en deux parties qui permet d'obtenir une couche de colle de fermeture en face interne des deux volets, de manière à les réunir par ce collage après retrait de la bande de protection.

Selon un mode de réalisation, on marque ensemble la première et la troisième ligne d'affaiblissement, respectivement la deuxième et la quatrième ligne d'affaiblissement, après la dépose de la bande de protection sur la feuille.

Selon un mode de réalisation, pour la fabrication d'une enveloppe formée à partir d'un boyau, on réalise sur la bande des lignes de perforations transversales délimitant une extrémité arrière d'une première enveloppe et une patte avant d'une deuxième enveloppe suivant la première entre une ligne centrale dans la direction transversale et une ligne de fond de laquelle la patte avant dépasse vers l'avant, la ligne de fond délimitant en outre la zone prédécoupée, on forme la feuille en un boyau, puis on procède à une séparation de la première et de la deuxième enveloppe par une traction axiale sur le boyau en serrant la première enveloppe sur les zones prédécoupées pour que la séparation soit faite le long de la ligne centrale et la ligne de fond.

L'invention a aussi pour objet une machine de fabrication d'enveloppes flexibles selon la revendication 22.

### Brève description des figures

L'invention sera mieux comprise et d'autres particularités et avantages apparaîtront à la lecture de la description qui va suivre, la description faisant référence aux dessins annexés parmi lesquels :
[Fig.1] : la [Fig.1] est une vue en perspective d'une enveloppe selon un premier
mode de réalisation ;
[Fig.2] : la [Fig.2] est une vue similaire à la [Fig.1] d'une partie de l'enveloppe de la [Fig.1] après retrait d'une bande de protection ;
[Fig.3] : la [Fig.3] est une vue similaire à la [Fig.1] d'une partie de l'enveloppe de la [Fig.1] après fermeture ;
[Fig.4] : la [Fig.4] est une vue en perspective d'une enveloppe selon un deuxième mode de réalisation ;
[Fig.5] : la [Fig.5] est une vue similaire à la [Fig.4] d'une partie de l'enveloppe de la [Fig.4] après retrait d'une bande de protection ;
[Fig.6] : la [Fig.6] est une vue en perspective d'une enveloppe selon un troisième mode de réalisation ;
[Fig.7] : la [Fig.7] est une vue similaire à la [Fig.6] d'une partie de l'enveloppe de la [Fig.6] après retrait d'une première bande de protection ;
[Fig.8] : la [Fig.8] est une vue similaire à la [Fig.6] d'une partie de l'enveloppe de la [Fig.6] après fermeture de l'enveloppe ;
[Fig.9] : la [Fig.9] est une vue de dessus d'une partie d'une enveloppe selon un quatrième mode de réalisation ;
[Fig.10] : la [Fig.10] est une vue en perspective d'une partie d'une enveloppe selon un cinquième mode de réalisation ;
[Fig.11] : la [Fig.11] est une vue en coupe selon le plan XI de la [Fig.10] ;
[Fig.12] : la [Fig.12] est une vue en perspective d'une enveloppe selon un sixième mode de réalisation ;
[Fig.13] : la [Fig.13] est une vue similaire à la [Fig.12] d'une partie de l'enveloppe après retrait d'une bande de protection ;
[Fig.14] : la [Fig.14] est une vue en perspective d'une enveloppe selon un septième mode de réalisation ;
[Fig.15] : la [Fig.15] est une vue schématique d'une machine selon un premier mode de réalisation ;
[Fig.16] : la [Fig.16] est une vue schématique d'une machine selon un deuxième mode de réalisation ;
[Fig.17] : la [Fig.17] est une vue de dessus d'une feuille pendant sa transformation pour une fabrication d'une enveloppe selon le premier et le deuxième mode de réalisation ;
[Fig.18] : la [Fig.18] est une vue de dessus d'une feuille pendant sa transformation pour une fabrication d'une enveloppe selon le troisième mode de réalisation ;
[Fig.19] : la [Fig.19] est une vue de dessus d'une feuille pendant sa transformation pour une fabrication d'une enveloppe selon le quatrième mode de réalisation ;
[Fig.20] : la [Fig.20] est une vue de dessus d'une feuille pendant sa transformation pour une fabrication d'une enveloppe selon le cinquième mode de réalisation ;
[Fig.21] : la [Fig.21] est une vue de dessus d'une feuille pendant sa transformation pour une fabrication d'une enveloppe selon le sixième mode de réalisation ;
[Fig.22] : la [Fig.22] est une vue de dessus d'une feuille pendant sa transformation pour une fabrication d'une enveloppe selon le septième mode de réalisation.

### Description détaillée

Une enveloppe 1 selon un premier mode de réalisation de l'invention est montré sur les figures 1 à 3. Une telle enveloppe 1 est réalisée par une couche de matériau flexible telle que du papier et comporte un volet inférieur 12, un volet supérieur 11 superposé sur le volet inférieur 12, les volets 11, 12 étant issus d'une même feuille (M) de matériau pliée le long d'un pli de rabattement 13 transversal perpendiculaire à des bords latéraux 14 des volets, vers une face interne 120. L'enveloppe 1 comporte un ourlet 15 formé sur chaque bord latéral 14, les volets 11, 12 étant reliés entre eux par des bords latéraux 14 par le fait que l'ourlet 15 du volet supérieur 11 est collé à l'ourlet 15 du volet inférieur 12 sur des faces de couture 150. Une ouverture entre les bords latéraux 14 subsiste pour permettre le remplissage de l'enveloppe 1. Les bords supérieur 111 et inférieur 121 du volet supérieur 11 et du volet inférieur 12 au niveau de l'ouverture sont décalés l'un de l'autre pour laisser une zone de patte 16 s'étendant sur le volet inférieur 12 entre lesdits bords.

L'enveloppe 1 comporte en outre une bande de protection 17 s'étendant sur la zone de patte 16 sur une couche de colle de fermeture 170. La couche de colle de fermeture 170 est destinée à réaliser la fermeture de l'enveloppe 1 après retrait de la bande de protection 17 et le rabattement de la zone de patte 16 sur le volet supérieur 11.

L'enveloppe 1 comporte en outre le long de l'ouverture deux zones prédécoupées 19 apte à être détachées de l'enveloppe 1. La bande de protection 17 et la couche de colle de fermeture 170 s'étendent en outre sur la zone prédécoupée 19. La zone prédécoupée 19 comporte une couche de colle renforcée 171 recouverte par la bande de protection 17 pour que la bande de protection 17 adhère plus fortement sur la couche de colle renforcée 171 que sur la couche de colle de fermeture 170.

Lorsque l'utilisateur de l'enveloppe 1 souhaite l'utiliser, après l'avoir remplie, il saisit successivement les zones prédécoupées 19 en pinçant la bande de protection 17 et tire pour détacher les zones prédécoupées 19 de l'enveloppe 1, puis retire complètement la bande de protection 17. La couche de colle de fermeture 170 sur la zone de patte 16 reste alors à nu, comme le montre la [Fig.2]. L'utilisateur peut alors plier la zone de patte 16 en la rabattant sur le volet supérieur 11 pour obtenir la fermeture de l'enveloppe 1, comme le montre la [Fig.3].

Dans une deuxième mode de réalisation, montré sur les figures 4 et 5, l'enveloppe 1a se distingue de celle du premier mode de réalisation en ce que les volets 11a, 12a sont reliés entre eux le long des bords latéraux 14a par deux soufflets 18, chaque soufflet 18 comportant deux joues 181. En considérant la section d'une lisière d'un volet, la partie centrale, la joue et l'ourlet 15 forme une sorte de Z qui est aplati lors de la fabrication, mais peut être déployé lors de l'utilisation de l'enveloppe 1. Les joues 181 sont reliées entre elles au milieu du soufflet 18 par le collage des ourlets sur leur face de couture 150. L'un des ourlets est en outre collé sur la joue dont il est issu, sur la face opposée à la face de couture 150. La zone prédécoupée 19 s'étend sur toute la largeur de la joue du volet inférieur 12.

Selon un troisième mode de réalisation, l'enveloppe 1b se distingue de celle du premier mode de réalisation en ce qu'elle comporte au moins deux bandes de protection 17', 17" en parallèle dans une direction transversale, et au moins une zone prédécoupée 19', 19" pour chaque bande de protection 17', 17", comme le montrent les figures 6 à 8. La zone de patte 16b est munie d'une ligne d'affaiblissement 160 transversale. Lors de l'utilisation, l'utilisateur retire la bande de protection 17' la plus extérieure, comme montré sur la [Fig.7], et rabat la zone de patte 16b sur le volet supérieur 11b comme montré sur la [Fig.8]. La couche de colle de fermeture 170' libérée par ladite bande de protection 17' sert à coller la patte 16b. Cette enveloppe 1b peut être ouverte en déchirant la partie collée le long de la ligne d'affaiblissement 160, puis en fermant à nouveau l'enveloppe 1b en retirant la deuxième bande de protection 17", pour obtenir une fermeture comme sur la [Fig.3].

Dans un quatrième mode de réalisation, l'enveloppe 1c montrée sur la [Fig.9] se distingue de celle du premier mode de réalisation en ce que la couche de colle de fermeture 170c est subdivisée en une première, une deuxième et une troisième partie 1701, 1702, 1703 s'étendant transversalement. Le volet inférieur 12c comporte dans la zone de patte 16c une première et une deuxième ligne d'affaiblissement 161, 162, entre la première et la deuxième partie 1701, 1702, respectivement la deuxième et la troisième partie 1702, 1703. La bande de protection 17 comporte une troisième ligne d'affaiblissement 173 alignée avec la première ligne d'affaiblissement et une quatrième ligne d'affaiblissement 174 alignée avec la deuxième ligne d'affaiblissement 162. Les lignes d'affaiblissement 161, 162, 173, 174 s'étendent à travers la zone prédécoupée 19c.

Lors de l'utilisation d'une telle enveloppe 1, un utilisateur introduit un contenu, non représenté, dans l'enveloppe 1c en passant par l'ouverture, puis détache la troisième partie de la bande de protection 1703, y compris les zones prédécoupées 19, en la déchirant le long de la quatrième ligne d'affaiblissement 174, en laissant subsister la première et la deuxième partie 1701, 1702 de la bande de protection 17. Il rabat la patte 16c en la pliant et plaque la troisième partie couche de colle de fermeture 1703 sur le volet supérieur 11 de manière à obtenir le collage. L'enveloppe 1 est alors fermée et peut être envoyée.

Lorsqu'il reçoit l'enveloppe 1c, le destinataire tire sur l'ensemble formé par la deuxième partie de bande situé entre les lignes d'affaiblissement 161, 162 et la zone de patte 16 correspondante reliées par la deuxième partie de colle 1702. La partie qui se détache forme une lanière qui sépare la patte 16c en deux parties dont l'une reste collée sur le volet supérieur 11, et une autre qui s'ouvre et libère l'ouverture.

L'enveloppe 1c peut être réutilisée par le destinataire. Pour cela, il retire la première partie de la bande de protection pour libérer la couche de colle de fermeture 1701 restante, il replie la patte 16c comme précédemment pour la coller sur le volet supérieur 11.

Dans un cinquième mode de réalisation, l'enveloppe 1d se distingue de celle du premier mode de réalisation en ce que la bande de protection 17d et la couche de colle de fermeture 170d sont recouvertes au moins en partie par le volet supérieur 11, en l'occurrence elles s'étendent sur toute la périphérie de l'ouverture, comme le montre les figures 10 et 11. La bande de protection 17d est réalisée en deux parties 175, 176 collées entre elles par une colle plus forte que celle de la couche de colle de fermeture 170 dans une zone de solidarisation 177. Cette zone de solidarisation 177 est située sur des pans 1750, 1760 de la bande de protection 17 qui s'étendent au-delà des ourlets 15d et dans une zone où les volets 11d, 12d se recouvrent. Lors de son utilisation, l'utilisateur saisit l'angle de la zone de patte 16 pour détacher les zones prédécoupées 19d en entraînant d'abord la partie de la bande de protection 175 sur le volet inférieur 12 puis la partie 176 sur le volet supérieur 11. Il peut alors serrer les volets 11d, 12d entre eux pour les coller l'un sur l'autre au niveau de l'ouverture et rabattre en outre la zone de patte 16d sur le volet supérieur 11 pour la coller.

Dans un sixième mode de réalisation de l'enveloppe 1, représenté sur les figures 12 et 13, le volet supérieur 11 et le volet inférieur 12 sont issus d'une même feuille (M) formée en boyau et collée lisière sur lisière et aplati. L'enveloppe 1e est fermée par une patte 127 issue du volet inférieur rabattue et collée sur le volet supérieur 11e, d'une manière connue en soi. De plus, le bord supérieur 111e du volet supérieur 11e le long de l'ouverture déborde du volet inférieur 12e, la zone prédécoupée 19e s'étendant sur toute la largeur du volet supérieur 11e en retrait du bord inférieur 121e du volet inférieur 12^{e} jusqu'à une ligne de prédécoupe 191e. La ligne de prédécoupe 191e s'étend sur toute la largeur du volet supérieur 11e en retrait du bord inférieur, ainsi que sur le volet inférieur 12e en rejoignant le bord inférieur 121e par une ligne en biais 192e le long de chaque bord latéral 14e. La bande de protection 17e s'étendant sur le volet inférieur 12e entre le bord inférieur 121e et la partie de la ligne de prédécoupe 191e sur le volet supérieur 11 en recouvrant également les lignes en biais 192e. Lors de l'utilisation de cette enveloppe 1e, l'utilisateur tire sur l'angle de l'ouverture pour détacher la zone prédécoupée 19e, c'est-à-dire la partie du volet supérieur 11e entre le bord supérieur 111e et la ligne de prédécoupe 191e, de manière à retirer la bande de protection 17 et à libérer une nouvelle patte 16e comportant la couche de colle de fermeture 170e, comme le montre la [Fig.13]. Il suffit alors à l'utilisateur de rabattre cette patte 16e pour la coller sur le volet supérieur 11e et fermer ainsi l'enveloppe 1e.

Selon un septième mode de réalisation, représenté sur la [Fig.14], l'enveloppe 1f se distingue de celle du sixième mode de réalisation en ce que les bords inférieur et supérieur 111f, 121f sont superposés. Le fond est formé par des moyens connus, non détaillés ici, permettant de réaliser un fond plat soudé, un fond carré ou un fond hexagonal etc. Un neuvième segment de prédécoupe 199 s'étend transversalement sur le volet supérieur 11f et deux huitièmes segments s'étendent depuis les extrémités du neuvième segment vers le bord 121f du volet inférieur 12f. Lors de l'utilisation de cette enveloppe 1f, l'utilisateur tire sur la zone prédécoupée 19f pour la détacher, c'est-à-dire sur la partie du volet supérieur 11f entre le bord supérieur 111f et la ligne de prédécoupe 199, de manière à retirer la bande de protection 17f et à libérer une nouvelle patte comportant la couche de colle de fermeture. On obtient une enveloppe similaire à celle de la [Fig.13].

La [Fig.15] montre de manière schématique une machine pour réaliser des enveloppes selon le premier mode de réalisation jusqu'au cinquième. La machine 2 comprend :
- des premiers moyens de dévidage 201 pour dérouler la feuille M continue de matériau flexible dans une direction longitudinale F ;
- des moyens de marquage 202 pour marquer sur la feuille M des lignes de prédécoupe délimitant des zones prédécoupées 19 ;
- des moyens de dépose 23 pour déposer une couche de colle de fermeture 170 et une bande de protection 17 sur la couche de colle de fermeture sur la feuille M à intervalle régulier ;
- des moyens d'appel 24 configurés pour exercer une traction sur la feuille M de matériau continu ;
- un ourleur 251 pour chaque lisière M1, M2, pour former un ourlet 15 sur chaque lisière de la feuille M en amont des moyens d'appel 24 ;
- des moyens de transport 26 pour guider la feuille en aval des moyens d'appel 24 ;
- des moyens d'application 27 pour encoller les ourlets 15 sur au moins une longueur du volet inférieur 12 ou du volet supérieur 11 sur une face de couture 150,
- des premiers moyens de coupe 28 faisant fonction de moyens de séparation pour couper la feuille M par une coupe transversale pour séparer un tronçon formant l'enveloppe 1 à la fin des opérations ;
- des moyens d'assemblage, pour réunir le volet supérieur 11 et le volet inférieur 12 le long des lisières, réalisés par des moyens de pliage 29 pour former un pliage de la feuille M le long d'un pli de rabattement 13 transversal, pour rabattre le volet supérieur 11 sur le volet inférieur 12 contre une face interne 120 de la feuille M, et pour ramener pour chaque lisière ourlet 15 contre ourlet 15 par la face de couture 150 de manière à obtenir le collage des ourlets 15 entre eux pour réunir le volet supérieur 11 et le volet inférieur 12 le long des lisières M1, M2 ;
- des moyens d'empilement 290, pour empiler les enveloppes en aval des moyens de pliage 29.

Les moyens de dépose 23 comprennent des deuxièmes moyens de dévidage 230 pour dérouler une feuille de matériau de protection comportant une face couchée par un revêtement anti-adhérent, une station de coupe 231 pour former les bandes de protection 17 à partir de la feuille de matériau de protection et un rouleau de dépose 232 pour amener la bande de protection sur la feuille M avec la face anti-adhérente sur les zones de colle. Les moyens de dépose 23 comporte en outre des moyens d'encollage 233 pour déposer les zones de colles 170, 171 en amont du rouleau de dépose 232.

Les moyens d'appel 24 sont réalisés par une paire de rouleaux 241 contrarotatifs entraînés par un moteur, non représenté.

Les moyens d'application 27 sont par exemple des buses injectant de la colle par intermittence.

Les premiers moyens de coupe 28, les moyens de pliage 29 et les moyens d'empilage 290 sont classiques et ne sont pas détaillés ici. Les divers organes sont entraînés en rotation soit par un même moteur et des transmissions mécaniques synchrones, comme des courroies crantées ou des engrenages, soit par plusieurs moteurs individuels mais synchronisés électroniquement, ou une combinaison des deux solutions.

Une machine 2' conforme à un deuxième mode de réalisation, montrée sur la [Fig.16], est prévue pour réaliser des enveloppes avec des soufflets 18. Elle se distingue de celle du premier mode de réalisation en ce qu'il est prévu en outre une station de formation de joues 30 en aval des moyens d'appel 24 et configurée pour former en outre une joue 181 à chaque lisière M1, M2 de la feuille M.

La machine 2 met en œuvre les étapes suivantes du procédé de fabrication d'une enveloppe 1 selon le premier mode de réalisation :
- déroulement de la feuille M de matériau flexible dans une direction longitudinale F par les moyens de dévidage 201,
- marquage des lignes de prédécoupe délimitant des zones prédécoupées 19 sur la feuille M par les moyens de marquage 202,
- dépose de la colle de fermeture 170 qui s'étend de part et d'autre des lignes de prédécoupe et de la colle renforcée 171 sur les zones prédécoupées 19 et dépose d'une bande de protection 17 par-dessus la colle de fermeture 170 et la colle renforcée 171 par les moyens de dépose 23,
- formation d'un ourlet 15 avec l'ourleur 251 sur chaque lisière M1, M2 de la feuille M,
- encollage des ourlets 15 sur une face de couture 150, sur deux fois la longueur du volet supérieur 11 par les moyens d'encollage 27 ,
- séparation de la feuille M en tronçons T par les moyens de coupe 28 par une coupe transversale,
- avec des moyens de pliage 29, pliage de la feuille M le long du pli de rabattement 13 transversal pour rabattre le volet supérieur 11 sur le volet inférieur 12 contre une face interne 120 de la feuille M, les moyens de pliage ramenant pour chaque lisière ourlet 15 contre ourlet 15 par la face de couture 150 de manière à obtenir le collage des ourlets entre eux pour réunir le volet supérieur 11 et le volet inférieur 12 le long des lisières M1, M2 de manière à former l'enveloppe 1 avec le tronçon T.

La [Fig.17] montre de manière schématique la feuille M de matériau flexible lorsqu'elle est dans la machine, en étant déroulée depuis la droite de la figure en direction des moyens de coupe vers la gauche. La partie inférieure de la figure, au-dessous d'un trait milieu M3, représente une moitié de la feuille M pendant la formation d'une enveloppe 1 sans soufflets selon le premier mode de réalisation, l'autre moitié étant symétrique par rapport au trait milieu M3. La partie supérieure représente la moitié de la feuille M pendant la formation d'une enveloppe 1 avec soufflets 18, selon le deuxième mode de réalisation de l'enveloppe 1, l'autre moitié étant symétrique par rapport au trait milieu M3. Sur la partie droite de la figure, la feuille M de matériau est représentée à plat. Un trait longitudinal en tiret et double point représente le futur pli d'ourlet 151 ou également, pour la partie haute de la figure, le futur pli de la joue 182. Une ligne transversale 113 en pointillés représente la position du premier bord 111 lorsque le premier volet 11 sera plié. Une ligne transversale 123 en tiret et double point figure la future coupe transversale séparant un tronçon de la feuille M.

Concernant le premier mode de réalisation, les lignes de prédécoupe comportent un premier segment 191 s'étendant transversalement au niveau du futur premier bord 113 depuis la lisière de la feuille M jusqu'au futur pli de l'ourlet 151 et un deuxième segment 192 relié au premier segment 191 et s'étendant en biais jusqu'à la future coupe transversale 123. Comme déjà indiqué précédemment, les segments sont réalisés de manière symétrique par rapport à la ligne milieu M3. De la colle de fermeture 170 est déposée en créant une couche de colle de fermeture 170 recouvrant partiellement les deuxièmes segments 192 entre les futurs plis d'ourlet 151 et de la colle renforcée 171 est déposée en prolongement de la colle de fermeture 170 sur le futur ourlet 15. La bande de protection 17 est déposée en s'étendant transversalement et en couvrant complètement les zones de colle 170, 171.

Plus loin vers la gauche, on a représenté la formation de l'ourlet 15 par pliage de la lisière M1 de la feuille M le long du pli d'ourlet 151 longitudinal. L'extrémité de la bande de protection 17 est ainsi repliée également en même temps que l'ourlet 15. L'ourlet est préalablement enduit de colle par intervalles par des moyens d'application de l'ourleur. L'enduction est faite sur une longueur correspondant à celle du volet supérieur. Après la formation de l'ourlet, celui-ci est collé sur le volet supérieur. À l'extrémité gauche, un trait en trois tirets et deux points représente le pli de rabattement 13 entre le volet supérieur 11, non représenté, et le volet inférieur 12 sur lequel le volet supérieur 11 sera rabattu en amenant le bord supérieur en alignement avec la ligne en pointillés 113. L'ourlet 15 présente une face de couture 150 qui est encollée, de telle sorte qu'après pliage, l'ourlet 15 le long du volet supérieur 11 est collé à l'ourlet 15 le long du volet inférieur 12. La feuille M est sectionnée, en général avant le pliage, pour détacher un tronçon T qui formera l'enveloppe 1 selon le premier mode de réalisation après le pliage et le collage des ourlets 15.

Dans une variante du premier mode de réalisation, non représentée, la bande de matériau permettant de fabriquer les bandes de protection comporte une face couchée par une couche anti-adhérente sur une largeur correspondant à celle de la couche de colle de fermeture, les lisières de la bande de matériau restant brutes. Les zones de colle renforcée reçoivent la même colle que les zones de colle de fermeture et les parties de la bande de protection qui n'ont pas de couche anti-adhérente. La liaison ainsi obtenue dans les zones de colle renforcée est plus forte que sur les zones de colle de fermeture, ce qui est le but recherché.

Dans une variante du premier mode de réalisation, non représentée, la bande de protection s'étend uniquement entre les futurs plis d'ourlet 151, laissant à nu la couche de colle 171 qui s'étend sur les zones prédécoupées 19. Lorsque la joue ou l'ourlet est replié sur le dos de la bande de protection 17, ceux-ci collent fortement entre eux. Lorsqu'on détachera les zones prédécoupées, celles-ci entraîneront la bande de protection pour mettre à nu la couche de colle de fermeture 170.

Concernant le deuxième mode de réalisation, les lignes de prédécoupe comportent un troisième segment 193 s'étendant transversalement au niveau du futur premier bord depuis la lisière de la feuille M jusqu'au futur pli de la joue 182 et un quatrième segment 194 relié au premier segment 191 et s'étendant en biais jusqu'au futur trait de coupe. De la colle de fermeture est déposée en créant une couche de colle de fermeture 170 recouvrant partiellement les quatrièmes segments 194 entre les futurs plis de joue 182 et de la colle renforcée 171 est déposée en prolongement de la colle de fermeture 170 sur la future joue 181. La bande de protection 17a est déposée en s'étendant transversalement et en couvrant complètement les zones de colle. Plus loin vers la gauche, on a représenté la formation de la joue 181 et de l'ourlet 15a par pliage longitudinal de la lisière de la feuille M2 selon un profil en Z le long du pli de joue 182 et du pli d'ourlet 151. L'extrémité de la bande de protection 17a est ainsi repliée également en même temps que la joue 181. À l'extrémité gauche, un trait en trois tirets et deux points représente le pli de rabattement 13 entre le volet supérieur 11a, non représenté, et le volet inférieur 12a sur lequel le volet supérieur 11a sera rabattu en amenant le bord supérieur en alignement avec la ligne en pointillés. L'ourlet 15a présente une face de couture 150 qui est encollée, de telle sorte qu'après pliage, l'ourlet 15a le long du volet supérieur 11a est collé à l'ourlet 15a le long du volet inférieur 12a. La feuille M est sectionnée, en général avant le pliage, pour détacher un tronçon qui formera l'enveloppe 1 selon le deuxième mode de réalisation après le pliage et le collage des ourlets 15a.

En référence à la [Fig.18], similaire à la [Fig.17], a été représentée la fabrication d'une enveloppe 1b selon le troisième mode de réalisation, en partie inférieure, et une variante avec soufflets 18 en partie supérieure, non décrite précédemment. Les lignes de prédécoupe sont similaires à celles de la [Fig.17], mais complétées par un cinquième segment 195 s'étendant transversalement depuis la lisière jusqu'au deuxième segment 192 entre le futur premier bord 113 et la future ligne de coupe 123. En plus des zones de colle 170b, 171b précédentes et de la bande de protection 17b s'étendant dans les zones prédécoupées 19b, de la colle de fermeture 170b' et de la colle renforcée 171b' sont déposées sur la patte 16b en s'étendant sur la zone prédécoupée 19b' délimitée entre le premier et le cinquième segment 191, 195, ainsi que la deuxième bande de protection 17b' parallèlement à la première bande de protection 17b. Une ligne d'affaiblissement 160 réalisée en même temps que les lignes de prédécoupe et s'étend entre les cinquièmes segments 195. Le reste de la formation de l'enveloppe 1 est similaire à l'exemple décrit en relation avec la [Fig.17].

Dans une variante non représentée, la bande de protection 17b est d'un seul tenant et couvre les deux zones de colle 170b, 170b'. La ligne d'affaiblissement 160 et les cinquièmes segments sont réalisés ensemble en même temps qu'une ligne d'affaiblissement de la bande de protection 17b superposée à la ligne d'affaiblissement 160, après la dépose de la bande de protection 17b sur la feuille M.

En référence à la [Fig.19], pour la fabrication d'une enveloppe 1c selon le quatrième mode de réalisation, ou d'une variante du quatrième mode de réalisation avec soufflets 18, les zones prédécoupées 19c sont identiques à celles de la [Fig.17]. Par contre la couche de colle de fermeture 170 est subdivisée en une première, une deuxième et une troisième partie 1701, 1702, 1703 s'étendant transversalement et parallèlement les unes aux autres. La bande de protection 17 est déposée sur la patte 16c sur l'ensemble des parties de la couche de colle 1701, 1702, 1703. Puis, on réalise des lignes d'affaiblissement, par exemple par des perforations en ligne. Ainsi, sur le volet inférieur 12, on réalise ensemble la première et la deuxième ligne d'affaiblissement 161,162 entre la première et la deuxième partie 1701, 1702, respectivement la deuxième et la troisième partie 1702, 1703. De même on réalise ensemble la troisième ligne d'affaiblissement 173 alignée avec la première ligne d'affaiblissement 161 et la quatrième ligne d'affaiblissement 174 alignée avec la deuxième ligne d'affaiblissement 162. Il en résulte que les lignes d'affaiblissement s'étendent à travers la zone prédécoupée 19c. Les lignes d'affaiblissement sont réalisées après la dépose de la bande de protection, pour marquer ensemble les lignes d'affaiblissement sur la zone de patte 16c et la bande de protection 17c. Elles peuvent être réalisées en amont ou en aval de la formation des ourlets 15c et des joues 181c, voire après le pliage des volets. La partie gauche de la [Fig.18] est similaire à celle de la [Fig.17].

En référence à la [Fig.20], pour la fabrication d'une enveloppe 1d selon le cinquième mode de réalisation, ou d'une variante du cinquième mode de réalisation avec soufflets 18, les zones prédécoupées 19 sont identiques à celles de la [Fig.16]. Par contre, la couche de colle de fermeture 170d s'étend d'ourlet 15 à ourlet 15, en amont de la ligne de coupe 123 et en aval du futur bord supérieur 113. La bande de protection 17d s'étend sur toute la surface de la couche de colle de fermeture 170d et déborde au-delà des lisières M1, M2. La partie gauche de la figure représente l'enveloppe 1 après la coupe et après le rabattement du volet supérieur 11d sur le volet inférieur 12d. La partie de la bande de protection 176 en amont de la ligne de coupe reste sur le tronçon en amont, sur le volet supérieur 11.. La partie de la bande de protection 176 se retrouve après le pliage à l'intérieur de l'enveloppe 1 en regard de l'autre partie 175.

De manière optionnelle, les deux parties de la bande de protection 176, 175 sont collées entre elles par une colle renforcée 171d plus forte que celle de la couche de colle de fermeture 170 dans une zone de solidarisation 177. Cette zone de solidarisation 177 est située sur les pans 1760, 1750 des parties 175, 176 de la bande de protection 17d qui s'étendent au-delà des ourlets 15 et dans une zone où les volets 11d, 12d se recouvrent. On a pu déposer deux zones de colle renforcée 171d sur les pans 1760, 1750 en amont du pliage afin que ces parties 176, 175 collent entre elles quand elles se rejoignent au moment du pliage.

La [Fig.21] représente la fabrication d'enveloppes 1e selon le sixième mode de réalisation. La figure représente en partie inférieure la fabrication d'une enveloppe 1e avec un côté sans soufflets et en partie supérieure, au-dessus d'une ligne milieu M3, une enveloppe 1e avec un côté avec un soufflet 18. En pratique, l'enveloppe 1e ne comportera aucun soufflet ou sera munie de soufflets 18 des deux côtés. Dans le mode de fabrication représenté, la feuille M de matériau flexible est d'abord déroulée et munie de lignes de perforations, comme montré sur la droite de la [Fig.21]. Ces lignes de perforation comportent une ligne centrale 124 s'étendant dans la direction transversale et située entre des futurs plis des côtés 141 de l'enveloppe 1. Les lignes de perforations comportent en outre une ligne de fond 125 transversale également et s'étendant en amont de la ligne centrale 124, de part et d'autre des extrémités de celle-ci, avec une ligne de jonction oblique 126. Des lignes de prédécoupe 195 s'étendent parallèlement à la ligne de fond 125, en aval de la ligne centrale 124, rejoignent la ligne centrale 124 par des lignes de prédécoupe obliques 196 et délimitent avec la ligne de fond des zones prédécoupées 19e.

De la colle de fermeture est déposée en créant une couche de colle de fermeture 170e recouvrant partiellement les lignes de prédécoupe obliques 196 entre les futurs plis des côtés 141 et de la colle renforcée 171e est déposée en prolongement de la colle de fermeture 170e au-delà des futurs plis des côtés 141. La bande de protection 17e est déposée en s'étendant transversalement et en couvrant complètement les zones de colle 170e et 171e.

La partie milieu de la [Fig.21] montre une phase de formation d'un boyau dans laquelle les lisières M1, M2 sont repliées par-dessus la zone centrale de la feuille le long des plis des côtés 141. Les parties repliées se recouvrent l'une l'autre et cette partie en recouvrement reçoit préalablement de la colle, non représentée, pour former le volet supérieur 11. La partie supérieure de la figure montre également la formation d'un soufflet 18, d'une manière connue en soi qui n'est pas détaillée ici.

Après la formation d'un boyau, celui-ci passe dans une station d'arrachement faisant fonction de moyens de séparation qui permet de séparer un tronçon à l'avant du boyau. Ce type de station est classique et n'est pas détaillé ici. On précise toutefois que le boyau est pincé d'une part par-dessus la bande de protection 17 et d'autre part en amont de la ligne de fond 125 pour exercer une traction dans le sens axial et obtenir la séparation du tronçon le long de la ligne de fond 125 et de la ligne centrale 124. On obtient ainsi une patte avant sur l'extrémité du boyau qui dépasse du volet inférieur 12 vers l'avant. Le tronçon a été muni de la même patte avant au cycle précédent de telle sorte que cette patte est utilisée pour fermer l'extrémité avant du tronçon et former ainsi l'enveloppe 1e. On obtient une enveloppe 1e telle que montrée sur la [Fig.12].

Dans une variante, montrée sur la [Fig.22], pour la fabrication des enveloppes selon le septième mode de réalisation, on forme de manière similaire un boyau. Dans le mode de fabrication représenté, la feuille M de matériau flexible est d'abord déroulée et munie de lignes de prédécoupe, comme montré sur la droite de la [Fig.22]. On a représenté avec une ligne à deux points et un tiret une future ligne de coupe 123f le long de laquelle le boyau sera coupé pour séparer un tronçon. Les lignes de prédécoupe comportent un huitième segment 198 qui s'étend le long du futur pli de côté depuis la ligne de coupe vers l'aval et un neuvième segment 199 qui s'étend transversalement depuis l'extrémité du huitième segment 198 jusqu'à la lisière M1, M2. Les zones prédécoupées 19f sont délimitées entre le huitième, le neuvième segment 198, 199 et la future ligne de coupe 123f.

De la colle de fermeture est déposée en créant une couche de colle de fermeture 170f recouvrant partiellement les huitièmes segments 198 et de la colle renforcée 171f est déposée en prolongement de la colle de fermeture 170f au-delà des huitièmes segments. La bande de protection 17f est déposée en s'étendant transversalement et en couvrant complètement les zones de colle 170f, 171f. La formation du boyau est identique à la variante de la [Fig.21].

Après la formation d'un boyau, celui-ci passe dans une station de coupe 28 qui permet de séparer un tronçon à l'avant du boyau le long de la ligne de coupe. La coupe est une coupe nette par cisaillement, même si elle pourrait aussi être obtenue par arrachement comme précédemment. La formation du fond par les moyens de pliage n'est pas détaillée.

Dans une variante non représentée, et applicable au sixième et au septième mode de réalisation, les segments de prédécoupe peuvent être réalisés après la formation du boyau, en amont ou en aval de la formation de fond, par une station de coupe qui permet, en enserrant plusieurs couches de matériau, de couper toutes les couches sauf une, celle du volet inférieur. On réalise ainsi la découpe du cinquième segment 195 ou du neuvième segment 199.

L'invention n'est pas limitée aux modes de réalisation décrits à titre d exemple, et est définie par les revendications ci-jointes. Plusieurs bandes de protection peuvent être adaptées à la formation des enveloppes en boyau. Le remplacement du collage avec de la colle renforcée peut être remplacé, comme décrit en variante du premier mode de réalisation de l'enveloppe 1, par l'utilisation de bande de protection dépourvues de couche anti-adhérente en regard des zones de collage renforcé et de la même colle que pour les zones de colle de fermeture.

## Revendications

1. Enveloppe formée par au moins une feuille (M) de matériau flexible et comportant :
- un volet inférieur (12),
- un volet supérieur (11) superposé sur le volet inférieur (12), les volets (11, 12) étant reliés entre eux par des bords latéraux (14) en laissant subsister une ouverture entre les bords latéraux (14),
- au moins une bande de protection (17) sur une couche de colle de fermeture (170), la couche de colle de fermeture (170) étant destinée à réaliser la fermeture de l'enveloppe (1) après retrait de la bande de protection (17),
- le long de l'ouverture, au moins une zone prédécoupée (19) apte à être détachée de l'enveloppe (1), la couche de colle de fermeture (170) s'étendant au moins en partie sur la zone prédécoupée (19),
**caractérisée en ce que** ladite enveloppe comporte des moyens de liaison renforcés (171) liant la zone prédécoupée (19) à la bande de protection (17) de manière renforcée par rapport à la liaison entre la bande de protection (17) et la couche de colle de fermeture (170).

2. Enveloppe selon la revendication 1, dans laquelle les moyens de liaison renforcés comportent une couche de colle renforcée (171) sur la zone prédécoupée (19) et recouverte par la bande de protection (17), la bande de protection (17) adhérant plus fortement sur la couche de colle renforcée (171) que sur la couche de colle de fermeture (170).

3. Enveloppe selon la revendication 1, dans laquelle la zone prédécoupée est repliée sur un dos de la bande de protection, la couche de colle de fermeture sur la zone prédécoupée étant collée sur ledit dos de la bande de protection, les moyens de liaison renforcés étant formés par le dos de la bande de protection (17) adhérant plus fortement sur la couche de colle de fermeture que la face opposée au dos n'adhère sur la couche de colle de fermeture.

4. Enveloppe selon l'une des revendications précédentes, dans laquelle les volets (11a, 12a) sont reliés le long des bords latéraux (14) par des soufflets (18), chaque soufflet (18) comportant deux joues (181).

5. Enveloppe selon la revendication 4, dans laquelle la zone prédécoupée (19a) s'étend sur toute la largeur du soufflet (18) au moins.

6. Enveloppe selon l'une des revendications précédentes, **caractérisée en ce qu'**elle comporte au moins deux bandes de protection (17b, 17b'), en parallèle dans une direction transversale, et au moins une zone prédécoupée (19b, 19b') pour chaque bande de protection (17b, 17b').

7. Enveloppe selon l'une des revendications précédentes, dans laquelle les bords (111, 121) du volet supérieur (11) et du volet inférieur (12) au niveau de l'ouverture sont décalés l'un de l'autre pour laisser une zone de patte (16) s'étendant sur le volet inférieur (12) entre lesdits bords (111, 121), la bande de protection (17) s'étendant sur la zone de patte (16).

8. Enveloppe selon la revendication 7, dans laquelle la couche de colle de fermeture (170) est subdivisée en une première, une deuxième et une troisième partie (1701, 1702, 1703) s'étendant transversalement, le volet inférieur (12) comportant une première et une deuxième ligne d'affaiblissement (161, 162) entre la première et la deuxième partie (1701, 1702), respectivement la deuxième et la troisième partie (1702, 1703), la bande de protection (17c) comportant une troisième ligne d'affaiblissement (173) alignée avec la première ligne d'affaiblissement (161) et une quatrième ligne d'affaiblissement (174) alignée avec la deuxième ligne d'affaiblissement (162), les lignes d'affaiblissement (161, 162, 173, 174) s'étendant à travers la zone prédécoupée (19c).

9. Enveloppe selon l'une des revendications précédentes, dans laquelle la bande de protection (17d) et la couche de colle de fermeture (170d) sont recouvertes au moins en partie par le volet supérieur (11d).

10. Enveloppe selon la revendication 9, dans laquelle la bande de protection (17d) et la couche de colle de fermeture (170d) s'étendent sur toute la périphérie de l'ouverture.

11. Enveloppe selon l'une des revendications précédentes, dans laquelle le volet supérieur (11e, 11f) et le volet inférieur (12e, 12f) sont issus d'une même feuille (M) formée en boyau et collée lisière sur lisière (M1, M2).

12. Enveloppe selon la revendication 11, dans laquelle les bords (123f) des volets (11f, 12f) le long de l'ouverture sont alignés.

13. Enveloppe selon la revendication 11, dans laquelle le bord du volet supérieur (11e) le long de l'ouverture déborde du volet inférieur (12e), la zone prédécoupée (19e) s'étendant sur toute la largeur du volet supérieur (11e) en retrait du bord du volet inférieur (121e).

14. Enveloppe selon l'une des revendications 1 à 10, dans laquelle le volet supérieur (11) et le volet inférieur (12) sont issus d'un même feuille (M) de matériau pliée le long d'un pli de rabattement (13) transversal, perpendiculaire aux bords latéraux (14) des volets, vers une face interne (120), l'enveloppe (1) comportant un ourlet (15) formé sur chaque bord latéral (14), l'ourlet (15) du volet supérieur (11) étant collé à l'ourlet (15) du volet inférieur (12) sur des faces de couture (150).

15. Enveloppe selon la revendication 14, dans laquelle l'ourlet (15) est collé sur la face opposée à la face de couture (150) le long de l'un des éléments seulement parmi le volet supérieur (11) et le volet inférieur (12).

16. Enveloppe selon l'une des revendications 14 ou 15, dans laquelle l'ourlet (15) est relié à une partie centrale du volet par l'intermédiaire d'une joue (181) repliée sur la partie centrale, de telle sorte qu'un soufflet (18) est formé par deux joues (181) réunies par les ourlets (15) collés entre eux.

17. Procédé de fabrication d'une enveloppe (1), selon lequel :
- on déroule au moins une bande de matériau flexible en feuille (M) continue dans une direction longitudinale,
- on marque des lignes de prédécoupe (191, 192, 193, 194) délimitant des zones prédécoupées (19) sur la bande,
- on dépose une couche de colle de fermeture (170) qui s'étend de part et d'autre des lignes de prédécoupe (192, 194), et une bande de protection (17) qui recouvre la couche de colle de fermeture au moins en dehors des zones prédécoupées (19), de telle sorte qu'une zone prédécoupée (19) est liée à la bande de protection (17) de manière renforcée par rapport à la liaison entre la bande de protection (17) et la couche de colle de fermeture (170),
- on sépare la bande en tronçon, on ferme chaque tronçon pour former une enveloppe (1) selon l'une des revendications précédentes ayant une ouverture bordée par les zones prédécoupées (19).

18. Procédé de fabrication d'une enveloppe selon la revendication 17, selon lequel :
- on forme avec un ourleur un ourlet (15) sur chaque lisière (M1, M2) de la feuille (M) avant le pliage et on encolle les ourlets (15) sur au moins une longueur d'un volet supérieur ou inférieur (11, 12) sur une face de couture (150),
- on forme avec des moyens de pliage (29) un pliage de la bande le long d'un pli de rabattement (13) transversal pour rabattre le volet supérieur (11) sur le volet inférieur (12) contre une face interne (120) de la bande, les moyens de pliage (29) ramenant pour chaque lisière (M1, M2) ourlet (15) contre ourlet (15) par la face de couture (150) de manière à obtenir le collage des ourlets (15) entre eux pour réunir le volet supérieur (11) et le volet inférieur (12) le long des lisières (M1, M2),
- on coupe la feuille par une coupe transversale faite par des moyens de coupe (28) pour former un tronçon avant ou après le pliage des volets (11, 12) l'un sur l'autre, le tronçon formant l'enveloppe (1) à la fin des opérations.

19. Procédé selon la revendication 18, selon lequel la coupe transversale s'étend sur la bande de protection (17d) pour séparer la bande de protection (17d) en une première partie (176) sur le volet supérieur (11d) et une deuxième partie (176) sur le volet inférieur (12d), la première partie et la deuxième partie (175, 176) étant au moins partiellement superposées après le pliage.

20. Procédé selon l'une des revendications 17 à 19, selon lequel, pour réaliser une enveloppe (1c) selon la revendication 8, on marque ensemble la première et la troisième ligne d'affaiblissement (161, 173), respectivement la deuxième et la quatrième ligne d'affaiblissement (162, 174), après la dépose de la bande de protection (17) sur la feuille (M).

21. Procédé selon l'une des revendications 17 à 19, pour la fabrication d'une enveloppe (1) selon la revendication 13, selon lequel on réalise sur la bande des lignes de perforations transversales délimitant une extrémité arrière d'une première enveloppe (1e) et une patte avant (127) d'une deuxième enveloppe (1e) suivant la première entre une ligne centrale (124) dans la direction transversale et une ligne de fond (125) de laquelle la patte avant (127) dépasse vers l'avant, la ligne de fond (125) délimitant en outre la zone prédécoupée (19e), on forme la feuille (M) en un boyau, puis on procède à une séparation de la première et de la deuxième enveloppe (1e) par une traction axiale sur le boyau en serrant la première enveloppe (1) sur les zones prédécoupées (19e) pour que la séparation soit faite le long de la ligne centrale (124) et la ligne de fond (125).

22. Machine de fabrication d'enveloppes flexibles, **caractérisée en ce qu'**elle comporte :
- des moyens de dévidage (201) pour dérouler au moins une feuille (M) de matériau flexible en feuille (M) continue dans une direction longitudinale,
- des moyens de marquage (202) pour marquer sur la feuille des lignes de prédécoupe délimitant des zones prédécoupées (19),
- des moyens de dépose (23) pour déposer à intervalle régulier une couche de colle de fermeture (170, 171) qui s'étend de part et d'autre des lignes de prédécoupe sur la feuille (M), et une bande de protection (17) qui recouvre la couche de colle de fermeture au moins en dehors des zones prédécoupées (19),
- des moyens de séparation (28) pour séparer la feuille (M) en tronçons (T) le long d'un bord arrière du tronçon,
- des moyens de pliage (29) pour fermer chaque tronçon (T) pour former une enveloppe (1) selon l'une des revendications 1 à 16 ayant une ouverture le long du bord arrière bordée par les zones prédécoupées (19) ;
- la machine étant configurée pour mettre en œuvre le procédé selon l'une des revendications 17 à 21.

## Patentansprüche

1. Umschlag bestehend aus mindestens einem Blatt (M) aus flexiblem Material mit:
- einer unteren Klappe (12),
- einer auf die untere Klappe (12) aufgesetzten oberen Klappe (11), wobei diese Klappen (11, 12) durch seitliche Ränder (14) miteinander verbunden sind, zwischen denen (14) eine Öffnung verbleibt,
- mindestens einem Schutzstreifen (17) auf einer Verschließ-Klebebeschichtung (170), die nach Abziehen des Schutzstreifens (17) zum Verschließen des Umschlags (1) dient.
- entlang der Öffnung mindestens einem vorgestanzten Bereich (19), der sich vom Umschlag (1) lösen lässt, wobei sich die Verschließ-Klebebeschichtung (170) zumindest teilweise über den vorgestanzten Bereich (19) erstreckt,
der **dadurch gekennzeichnet ist, dass** besagter Umschlag Verstärkungsmittel der Verbindung aufweist, welche den vorgestanzten Bereich (19) mit dem Schutzstreifen (17) in gegenüber der Verbindung zwischen Schutzstreifen (17) und Verschließ-Klebebeschichtung (170) verstärkter Weise verbinden.

2. Umschlag gemäß Anspruch 1, in welchem die Verstärkungsmittel der Verbindung auf dem vorgestanzten Bereich (19) eine verstärkte Klebebeschichtung (171) aufweisen, die vom Schutzstreifen (17) bedeckt ist, der stärker an der verstärkten Klebebeschichtung (171) als an der Verschließ-Klebebeschichtung (170) haftet.

3. Umschlag gemäß Anspruch 1, in dem der vorgestanzte Bereich auf einer Rückseite des Schutzstreifens (17) gefalzt ist, wobei die Verschließ-Klebebeschichtung (170) auf dem vorgestanzten Bereich (19) auf besagte Rückseite des Schutzstreifens (17) aufgeklebt ist und die Verstärkungsmittel der Verbindung von der Rückseite des Schutzstreifens (17) gebildet werden, die stärker als die der Rückseite gegenüberliegende Seite an der Verschließ-Klebebeschichtung (170) haftet.

4. Umschlag gemäß einem der vorstehenden Ansprüche, in welchem die Klappen (11a, 12a) entlang der seitlichen Ränder (14) über Seitenfalten (18) verbunden sind, die (18) jeweils zwei Seitenteile (181) aufweisen.

5. Umschlag gemäß Anspruch 4, in welchem der vorgestanzte Bereich (19a) sich mindestens über die ganze Länge der Seitenfalte (18) erstreckt.

6. Umschlag gemäß einem der vorstehenden Ansprüche, der **dadurch gekennzeichnet ist, dass** er mindestens zwei in Querrichtung parallel zueinander geführte Schutzstreifen (17b, 17b') sowie zu jedem dieser Schutzstreifen (17b, 17b') mindestens einen vorgestanzten Bereich (19b, 19b') aufweist.

7. Umschlag gemäß einem der vorstehenden Ansprüche, in welchem die Ränder (111, 121) der oberen (11) und der unteren (12) Klappe an der Öffnung gegeneinander versetzt sind, um Platz für einen Laschenbereich (16) zu schaffen, der sich über die untere Klappe (12) zwischen besagten Rändern (111, 121) erstreckt, während sich der Schutzstreifen (17) wiederum über den Laschenbereich (16) erstreckt.

8. Umschlag gemäß Anspruch 7, in dem die Verschließ-Klebebeschichtung (170) in einen ersten, einen zweiten und einen dritten Abschnitt (1701, 1702, 1703) unterteilt ist, der sich jeweils in Querrichtung erstreckt, wobei die untere Klappe (12) zwischen dem ersten und dem zweiten Abschnitt (1701, 1702) bzw. dem zweiten und dem dritten Abschnitt (1702, 1703) eine erste bzw. zweite Schwächungslinie (161, 162) aufweist, wobei der Schutzstreifen (17c) eine dritte Schwächungslinie (173), die mit der ersten Schwächungslinie (161) fluchtet, sowie eine vierte Schwächungslinie (174), die mit der zweiten Schwächungslinie (162) fluchtet, aufweist, wobei sich diese Schwächungslinien (161, 162, 173, 174) quer über den vorgestanzten Bereich (19c) erstrecken.

9. Umschlag gemäß einem der vorstehenden Ansprüche, in welchem der Schutzstreifen (17d) und die Verschließ-Klebebeschichtung (170d) zumindest teilweise von der oberen Klappe (11d) bedeckt werden.

10. Umschlag gemäß Anspruch 9, in welchem der Schutzstreifen (17d) und die Verschließ-Klebebeschichtung (170d) sich über das gesamte Umfeld der Öffnung erstrecken.

11. Umschlag gemäß einem der vorstehenden Ansprüche, in welchem die obere Klappe (11e, 11f) und die untere Klappe (12e, 12f) demselben schlauchförmigen und Kante an Kante (M1, M2) geklebten Blatt (M) entspringen.

12. Umschlag gemäß Anspruch 11, in welchem die Ränder (123f) der Klappen (11f, 12f) entlang der Öffnung miteinander fluchten.

13. Umschlag gemäß Anspruch 11, in welchem der Rand der oberen Klappe (11e) entlang der Öffnung über die untere Klappe (12e) hinausragt, wobei sich der vorgestanzte Bereich (19e) über die gesamte Breite der oberen Klappe (11e) unter dem Rand der unteren Klappe (121e) erstreckt.

14. Umschlag gemäß einem der Ansprüche 1 bis 10, in dem die obere Klappe (11) und die untere Klappe (12) demselben Blatt (M) entlang eines quer verlaufenden Klappfalzes (13) gefalztem Material senkrecht zu den seitlichen Rändern (14) der Klappen in Richtung einer Innenseite (120) entspringen, wobei der Umschlag (1) einen an jedem seitlichen Rand (14) gebildeten Saum (15) aufweist, wobei der Saum (15) der oberen Klappe (11) mit dem Saum (15) der unteren Klappe (12) an den Nahtflächen (150) verklebt ist.

15. Umschlag gemäß Anspruch 14, in welchem der Saum (15) auf die der Nahtfläche (150) gegenüberliegende Seite entlang lediglich eines der beiden Elemente obere Klappe (11) / untere Klappe (12) aufgeklebt ist.

16. Umschlag gemäß einem der Ansprüche 14 bzw. 15, in welchem der Saum (15) mit einem mittleren Abschnitt der Klappe über ein auf diesem mittleren Abschnitt umgefalztes Seitenteil (181) dergestalt verbunden ist, dass eine Seitenfalte (18) von zwei Seitenteilen (181) gebildet wird, die über die miteinander verklebten Säume (15) untereinander verbunden sind.

17. Verfahren zur Fertigung eines Umschlags, dem zufolge:
- mindestens ein fortlaufender Streifen aus flexiblem bahnförmigem Blattmaterial (M) in eine Längsrichtung ausgerollt wird,
- Vorstanzlinien (191, 192, 193, 194) eingeprägt werden, die auf dem Band vorgestanzte Bereiche (19) begrenzen;
- eine Verschließ-Klebebeschichtung (170) aufgetragen wird, die sich beiderseits der Vorstanzlinien (192, 194) erstreckt; und ein Schutzstreifen (17) aufgegeben wird, der die Verschließ-Klebebeschichtung (170) zumindest außerhalb der vorgestanzten Bereiche (19) dergestalt verbindet, dass ein vorgestanzter Bereich (19) mit dem Schutzstreifen (17) in gegenüber der Verbindung zwischen Schutzstreifen (17) und Verschließ-Klebebeschichtung (170) verstärkter Weise verbunden ist,
- der Streifen abschnittweise getrennt wird, wobei jeder Abschnitt so geschlossen wird, dass dabei ein Umschlag (1) gemäß einem der vorstehenden Ansprüche mit einer Öffnung entsteht, die von den vorgestanzten Bereichen (19) gesäumt wird.

18. Verfahren zur Fertigung eines Umschlags gemäß Anspruch 17, dem zufolge:
- mit einem Säumer an jeder Kante (M1, M2) vor dem Falzvorgang ein Saum (15) gebildet und die Säume (15) über eine Länge, die mindestens derjenigen einer oberen oder unteren Klappe (11, 12) entspricht, auf einer Nahtfläche (150) mit Klebstoff beschichtet wird,
- mit Falzvorrichtungen (29) eine Falzung des Streifens entlang eines quer verlaufenden Klappfalzes (13) gebildet wird, um die obere Klappe (11) an die untere Klappe (12) gegen eine Innenseite (120) des Streifens anzulegen, wobei die Falzvorrichtungen (29) zu jeder Kante (M1, M2) Saum (15) an Saum (15) durch die Nahtfläche (150) dergestalt zurückgeführt werden, dass eine Verklebung der Säume (15) untereinander erzielt wird, um die obere Klappe (11) und die untere Klappe (12) entlang der Kanten (M1, M2) zu vereinen,
- das Blatt in Form eines Querschnitts geschnitten wird, der von einem Querschneider (28) dergestalt vollzogen wird, dass vor oder nach der Falzung der Klappen (11, 12) übereinander ein Abschnitt hergestellt wird, der am Ende des Vorgangs den Umschlag (1) bildet.

19. Verfahren gemäß Anspruch 18, dem zufolge der Querschnitt sich über den Schutzstreifen (17d) dergestalt erstreckt, dass dabei das Schutzband (17d) in einem ersten Abschnitt (176) von der oberen Klappe (11d) und in einem zweiten Abschnitt (176) von der unteren Klappe (12d) getrennt wird, wobei der erste und der zweite Abschnitt (175, 176) nach dem Falzvorgang zumindest teilweise übereinanderliegen.

20. Verfahren gemäß einem der Ansprüche 17 bis 19, dem zufolge, zur Schaffung eines Umschlags (1c) gemäß Anspruch 8, die erste und die dritte Schwächungslinie (161, 173) bzw. die zweite und die vierte Schwächungslinie (162, 174), nach der Aufbringung des Schutzstreifens (17) auf das Blatt (M) jeweils gemeinsam eingeprägt werden.

21. Verfahren gemäß einem der Ansprüche 17 bis 19, zur Herstellung eines Umschlags (1) gemäß Anspruch 13, dem zufolge auf dem Streifen quer verlaufende Perforationslinien, die ein hinteres Ende eines ersten Umschlags (1e) begrenzen, und eine vordere Lasche (127) eines dem ersten folgenden zweiten Umschlags (1e) zwischen einer Mittellinie (124) in Querrichtung und einer Grundlinie (125), von der die vordere Lasche (127) nach vorne überragt, geschaffen werden, wobei die Grundlinie (125) überdies den vorgestanzten Bereich (19e) begrenzt; das Blatt (M) schlauchförmig gebildet wird; sodann zur Trennung vom ersten und zweiten Umschlag (1e) durch eine axial auf den Schlauch wirkende Zugkraft geschritten wird, indem der erste Umschlag (1) auf die vorgestanzten Bereiche (19e) gepresst wird, damit die Trennung entlang der Mittellinie (124) und der Grundlinie (125) erfolgen kann.

22. Maschine zur Fertigung flexibler Umschläge, die **dadurch gekennzeichnet ist, dass** sie die folgenden Elemente aufweist:
- Abspulmittel (201) zum Abspulen mindestens eines Blatts (M) aus flexiblem bahnförmigem Blattmaterial (M) in Längsrichtung,
- Einprägemittel (202) zum Einprägen von Vorstanzlinien zur Begrenzung der vorgestanzten Bereiche (19) auf dem Blatt,
- Auftragungsmittel (23) zur Auftragung in regelmäßigen Abständen einer Verschließ-Klebebeschichtung (170, 171), die sich beiderseits der Vorstanzlinien auf dem Blatt (M) erstreckt, und einen Schutzstreifen (17), der die Verschließ-Klebebeschichtung mindestens außerhalb der vorgestanzten Bereiche (19) bedeckt,
- Trennmittel (28) zum Trennen des Blatts (M) in Abschnitte (T) entlang eines hinteren Randes des Abschnitts,
- Falzmittel (29) zum Verschließen jedes Abschnitts (T) zur Bildung eines Umschlags (1) gemäß einem der Ansprüche 1 bis 16, der eine Öffnung entlang des hinteren Randes aufweist, der an die vorgestanzten Bereiche (19) angrenzt;
- wobei die Maschine so konfiguriert ist, dass diese das Verfahren gemäß einem der Ansprüche 17 bis 21 umsetzt.

## Claims

1. Envelope formed by at least one sheet (M) of flexible material and comprising:
- a lower flap (12),
- an upper flap (11) superposed over the lower flap (12), the flaps (11, 12) being joined together by lateral edges (14) leaving an opening between the lateral edges (14),
- at least one protection strip (17) on one coat of closing adhesive (170), the coat of closing adhesive (170) being designed to ensure the closing of the envelope (1) after removal of the protection strip (17),
- along the opening, at least one precut area (19) that can be detached from the envelope (1), the coat of closing adhesive (170) extending at least partially over the precut area (19), **characterised by** the fact said envelope comprises reinforced means of linking (171) joining the precut area (19) to the protection strip (17) in a reinforced way with respect to the link between the protection strip (17) and the coat of closing adhesive (170).

2. Envelope as per claim 1, in which the reinforced means of linking comprises a coat of reinforced adhesive (171) on the precut area (19) and is covered by the protection strip (17), the protection strip (17) adhering better to the coat of reinforced adhesive (171) than to the coat of closing adhesive (170).

3. Envelope as per claim 1, in which the precut area is folded onto the back of the protection strip, the coat of closing adhesive on the precut area being stuck to said back of the protection strip, the reinforced means of linking being formed by the back of the protection strip (17) adhering better to the coat of closing adhesive than the face opposite the back adheres to the coat of closing adhesive.

4. Envelope as per one of the previous claims, in which the flaps (11a, 12a) are linked along the lateral edges (14) by bellows (18), each bellows (18) comprising two cheeks (181).

5. Envelope as per claim 4, in which the precut area (19a) extends over the whole width of the bellows (18) at least.

6. Envelope as per one of the previous claims, **characterised by** the fact it comprises at least two protection strips (17b, 17b') in parallel in a transversal direction, and at least one precut area (19b, 19b') for each protection strip (17b, 17b').

7. Envelope as per one of the previous claims, in which the edges (111, 121) of the upper flap (11) and of the lower flap (12) at the level of the opening are offset with respect to each other to leave a tab area (16) extending over the lower flap (12) between said edges (111, 121), the protection strip (17) extending over the tab area (16).

8. Envelope as per claim 7, in which the coat of closing adhesive (170) is subdivided into a first, second and third part (1701, 1702, 1703) extending transversely, the lower flap (12) comprising a first and second weakening line (161, 162) between the first and second part (1701, 1702), respectively the second and third part (1702, 1703), the protection strip (17c) comprising a third weakening line (173) aligned with the first weakening line (161) and a fourth weakening line (174) aligned with the second weakening line (162), the weakening lines (161, 162, 173, 174) extending across the precut area (19c).

9. Envelope as per one of the previous claims, in which the protection strip (17d) and the coat of closing adhesive (170d) are covered at least partially by the upper flap (11d).

10. Envelope as per claim 9, in which the protection strip (17d) and the coat of closing adhesive (170d) extend over the whole periphery of the opening.

11. Envelope as per one of the previous claims, in which the upper flap (11e, 11f) and the lower flap (12e, 12f) extend from the same sheet M shaped into a tube and stuck edge to edge (M1, M2).

12. Envelope as per claim 11, in which the edges (123f) of the flaps (11f, 12f) along the opening are aligned.

13. Envelope as per claim 11, in which the edge of the upper flap (11e) along the opening extends beyond the lower flap (12e), the precut area (19e) extending over the whole width of the upper flap (11e) set back from the edge of the lower flap (121e).

14. Envelope as per claims 1 to 10 in which the upper flap (11) and the lower flap (12) extend from the same sheet (M) of material folded along a transversal folding crease (13),
perpendicular to the lateral edges (14) of the flaps, towards an interior face (120), the envelope (1) comprising a hem (15) formed on each lateral edge (14), the hem (15) of the upper flap (11) being stuck to the hem (15) of the lower flap (12) on seam faces (150).

15. Envelope as per claim 14, in which the hem (15) is stuck to the face opposite the seam face (150) along either the upper flap (11) or the lower flap (12).

16. Envelope as per claim 14 or 15, in which the hem (15) is linked to a central part of the flap by means of a cheek (181) folded over the central part, in such a way that a bellows (18) is formed by two cheeks (181) joined by the hems (15) stuck to each other.

17. Process for manufacturing an envelope (1) whereby:
- at least one strip of flexible material in a continuous sheet (M) is unreeled in a longitudinal direction,
- the precut lines (191, 192, 193, 194) are marked delimiting precut areas (19) on the strip,
- a coat of closing adhesive (170) is applied extending on both sides of the precut lines (192, 194), and a protection strip (17) which covers the coat of closing adhesive at least outside the precut areas (19), in such a way that a precut area (19) is linked to the protection strip (17) in a strengthened way with respect to the link between the protection strip (17) and the coat of closing adhesive (170),
- the strip is separated into sections, and each section is closed to form an envelope (1) as per one of the previous claims that has an opening bordered by the precut areas (19).

18. Process for manufacturing an envelope as per claim 17, whereby:
- a hem (15) is formed with a hemmer on each edge (M1, M2) of the sheet (M) before folding, and adhesive is applied to the hems (15) over at least one length of an upper or lower flap (11, 12) on one seam face (150),
- using a folding means (29), a fold of the strip is made along a transversal folding crease (13) to fold the upper flap (11) onto the lower flap (12) against an interior face (120) of the strip, the folding means (29) bringing for each edge (M1, M2) hem (15) against hem (15) by the seam face (150) in such a way as to obtain the adhesion of the hems (15) to each other to join the upper flap (11) and the lower flap (12) along the edges (M1, M2).
- the sheet is cut by a transversal cut made by cutting means (28) to form a section before or after the folding of the flaps (11, 12) one onto the other, the section forming the envelope (1) at the end of the operations.

19. Process as per claim 18, whereby the transversal cut extends onto the protection strip (17d) to separate the protection strip (17d) into a first part (176) on the upper flap (11d) and a second part (176) on the lower flap (12d), the first part and the second part (175, 176) being at least partially superposed after folding.

20. Process as per one of the claims 17 to 19, whereby, to make an envelope (1c) as per the claim 8, the first and third weakening lines (161, 173), respectively the second and fourth weakening line (162, 174) are marked together, after application of the protection strip (17) on the sheet (M).

21. Process as per one of the claims 17 to 19, for the manufacture of an envelope (1) as per claim 13, whereby transversal perforation lines are made on the strip delimiting a rear end of a first envelope (1e) and a front tab (127) of a second envelope (1e) following the first between a central line (124) in the transversal direction and a bottom line (125) from which the front tab (127) protrudes forwards, the bottom line (125) also delimiting the precut area (19e), the sheet (M) is shaped into a tube, then the first and second envelope (1e) are separated by axial traction on the tube by gripping the first envelope (1) on the precut areas (19e) so that the separation is made along the central line (124) and the bottom line (125).

22. Machine for manufacturing flexible envelopes, **characterised by** the fact it comprises:
- unwinding means (201) for unreeling at least one sheet (M) of flexible material in a continuous sheet (M) in a longitudinal direction,
- marking means (202) for marking precut lines on the sheet delimiting precut areas (19),
- application means (23) for applying a coat of closing adhesive (170, 171) at regular intervals, extending on both sides of the precut lines on the sheet (M), and a protection strip (17) that covers the coat of closing adhesive at least outside the precut areas (19),
- separation means (28) for separating the sheet (M) into sections (T) along the rear edge of the section,
- folding means (29) for closing each section (T) to form an envelope (1) as per one of the claims 1 to 16 with an opening along the rear edge bordered by the precut areas (19),
- the machine being configured to implement the process as per one of the claims 17 to 21.
